# FASCICULE DE BREVET EUROPEEN

(11) **EP 1 497 036 B1**
(45) Date de publication et mention de la délivrance du brevet: **16.11.2005**
(21) Numéro de dépôt: 03740588.3
(22) Date de dépôt: 10.04.2003
(51) Int. Cl.: B05B 11/00

(54) **DISPOSITIF DE DISTRIBUTION DE PRODUIT FLUIDE**
ABGABEVORRICHTUNG FÜR MEDIEN
DISTRIBUTION DEVICE FOR A FLUID PRODUCT

(30) Priorité: 17.04.2002 FR 0204810
(43) Date de publication de la demande: 19.01.2005
(73) Titulaire: Valois SAS, 27110 Le Neubourg (FR)
(72) Inventeur: CABARROQUE, Xavier, F-94270 Le Kremelin-Bicêtre (FR); POULARD, Fabien, F-76000 Rouen (FR)
(74) Mandataire: CAPRI
(86) Numéro de dépôt international: PCT/FR2003/001143
(87) Numéro de publication internationale: WO 2003/086647

(56) Documents cités:
- FR-A- 2 750 406

## Description

La présente invention concerne un dispositif de distribution de produit fluide ou pulvérulent à actionnement manuel.

Les dispositifs de distribution de produit fluide ou pulvérulent, notamment pour distribuer des produits des domaines de la pharmacie, des cosmétiques, de la parfumerie ou similaire, comportent généralement un réservoir de produit, un organe de distribution, tel qu'une pompe, pour distribuer le produit contenu dans le réservoir, et une tête de distribution incorporant un orifice de distribution. Un système d'actionnement est généralement également prévu pour actionner ladite pompe. Un problème qui peut se poser avec des dispositifs de distribution de produit fluide ou pulvérulent de ce type concerne la période de temps existant entre la fin de l'assemblage du dispositif et l'utilisation proprement dite par l'utilisateur. Pendant ce laps de temps, il faut éviter que l'orifice de distribution ne s'encrasse ou se salisse, et il faut également éviter un actionnement accidentel du dispositif. Ces problèmes sont généralement résolus en prévoyant un capot amovible sur la tête de distribution, et un système de blocage du dispositif empêchant l'actionnement accidentel de celui-ci. Ceci peut par exemple être réalisé au moyen d'une bande sécable ou d'un élément mobile à déplacer avant utilisation. Ces systèmes, bien qu'efficaces, présentent un certain nombre d'inconvénients. Ainsi, le capot amovible risque d'être perdu lorsqu'il est retiré de la tête de distribution, de sorte que le problème de l'encrassement de l'orifice de distribution peut à nouveau se poser après la première utilisation, par exemple lorsque le dispositif de distribution doit être transporté dans un sac à main ou similaire. De même, les systèmes de sécurité d'emploi, c'est à dire empêchant l'actionnement accidentel du dispositif pendant son stockage ou son transport, peuvent être complexes et donc coûteux à réaliser, et ne sont pas toujours d'une fiabilité absolue.

Le document FR-2 750 406 divulgue un dispositif selon le préambule de la revendication 1.

La présente invention a pour but de fournir un dispositif de distribution de produit fluide ou pulvérulent qui ne reproduit pas les inconvénients susmentionnés.

La présente invention a ainsi pour but de fournir un dispositif de distribution de produit fluide ou pulvérulent qui protège l'orifice de distribution et empêche simultanément l'actionnement du dispositif à tout moment pendant les périodes de non utilisation du dispositif.

La présente invention a également pour but de fournir un dispositif de distribution de produit fluide ou pulvérulent qui soit simple et peu coûteux à fabriquer et à assembler, ainsi que facile à utiliser.

La présente invention a donc pour objet un dispositif de distribution de produit fluide ou pulvérulent à actionnement manuel tel que décrit dans la revendication 1.

Des modes de réalisation avantageux sont décrits dans les revendications dépendantes.

D'autres caractéristiques et avantages de l'invention apparaîtront plus clairement au cours de la description détaillée suivante de plusieurs modes de réalisation de celle-ci, faite en référence aux dessins joints, donnés à titre d'exemples non limitatifs, et sur lesquels
- la figure 1 est une vue schématique en perspective partiellement découpée d'un dispositif de distribution de produit fluide ou pulvérulent selon un premier mode de réalisation de la présente invention, en position de repos du capot,
- la figure 2 est une vue de détail du capot du dispositif de la figure 1, dans une position intermédiaire,
- la figure 3 est une vue schématique dudit premier mode de réalisation, en position d'utilisation du capot,
- la figure 4 est une vue schématique en perspective partiellement découpée d'un dispositif de distribution selon un second mode de réalisation de la présente invention, en position de repos du capot,
- la figure 5 est une vue similaire à celle de la figure 4, en position intermédiaire du capot,
- la figure 6 est une vue similaire à celles des figures 4 et 5 en position d'utilisation du capot,
- la figure 7 est une vue schématique d'un autre mode de réalisation de l'invention, en position de repos du capot,
- la figure 8 est une vue selon la coupe D-D de la figure 7,
- la figure 9 est une vue similaire à celle de la figure 7, en position d'utilisation du capot, et
- la figure 10 est une vue selon la coupe D-D de la figure 9.

En référence aux figures 1 à 6, le dispositif de distribution de produit fluide ou pulvérulent selon l'invention comporte un réservoir de produit 10 sur lequel est assemblée une pompe de distribution 20 elle-même reliée à une tête de distribution 30 comportant un orifice de distribution 31. Un système d'actionnement 40 est prévu pour actionner ladite pompe 20. Selon l'invention, le dispositif comporte un capot imperdable 50 qui est déplaçable entre une position de repos, représentée sur les figures 1 et 4, dans laquelle il recouvre l'orifice de distribution 31 et empêche l'actionnement de la pompe 20, et une position d'utilisation, représentée sur les figures 3 et 6, dans laquelle il découvre l'orifice de distribution 31 et permet l'actionnement de la pompe 20. Par imperdable, on entend un capot qui à tout moment et en toute position est relié au dispositif de distribution.

Les figures 1 à 6 montrent deux modes de réalisation de l'invention. Selon l'invention, le capot 50 est indépendant du système d'actionnement 40. En d'autres mots, ce n'est pas sur le capot 50 que l'utilisateur exercera une force pour actionner la pompe, ou plus généralement les moyens de distribution.

Les figures 1 à 3 montrent une première variante de réalisation d'un tel système, dans lequel le dispositif de distribution comporte des moyens de blocage 60 de la pompe 20 qui empêchent l'actionnement de celle-ci lorsque le capot 50 est en position de repos. Un déplacement du capot 50 vers sa position d'utilisation déplace et/ou déforme lesdits moyens de blocage 60 pour permettre l'actionnement de la pompe au moyen du système d'actionnement 40. Les moyens de blocage 60 peuvent être réalisés sous la forme de pattes élastiques, comme représenté sur les figures 1 et 3, lesdites pattes 60 empêchant, en position de repos du capot 50, un déplacement axial relatif entre la tête de distribution 30 et le réservoir 10, et empêchant par conséquent un actionnement de la pompe 20. Avantageusement, lesdites pattes 60 peuvent être solidaires de la tête 30. Dans l'exemple de réalisation représenté sur les figures 1 à 3, le capot 50 comporte un corps 51 sensiblement cylindrique qui entoure la tête de distribution 30 lorsque le capot est en position de repos. Le capot 50 comporte en outre un couvercle 52 qui est mobile par rapport audit corps 51 du capot, ledit couvercle 52 étant ouvert par l'utilisateur pour d'une part découvrir l'orifice de distribution 31, comme visible sur la figure 2, et d'autre part pour pouvoir déplacer ledit capot 50 vers sa position d'utilisation, représentée sur la figure 3. Le déplacement du capot 50 vers sa position d'utilisation peut être réalisé en faisant tourner le corps 51 du capot autour de la tête 30, ou en variante, en appuyant sur ledit couvercle 52. Avantageusement, ledit capot 50 peut comporter une ou plusieurs rainure(s) dans sa paroi latérale formant le corps 51, lesdites rainures étant adaptées à guider le déplacement du capot vers sa position d'utilisation. En référence à la figure 2, le capot 50 comporte deux rainures obliques coopérant avec des nervures correspondantes solidaires du dispositif de distribution, et qui font que lorsque l'utilisateur souhaite déplacer le capot 50 vers sa position d'utilisation, celui-ci réalise une rotation autour de la tête de distribution 30 tout en se déplaçant axialement en translation par rapport à celle-ci pour arriver à la position représentée sur la figure 6. II est à noter que la rotation peut être réalisée dans une direction quelconque, et que l'on peut faire tourner soit le capot 50, soit le corps 1 du distributeur, soit les deux. Dans la position d'utilisation de la figure 3, le corps 51 du capot 50 a déplacé et/ou déformé les pattes élastiques 60 qui bloquaient l'actionnement de la pompe, de sorte que l'utilisateur, en actionnant le système d'actionnement 40, peut distribuer une dose de produit. Dans l'exemple représenté, le système d'actionnement 40 est formé par un levier d'actionnement latéral pivotant 41, mais tout autre système d'actionnement équivalent peut être envisagé.

Les figures 4 à 6 montrent une autre variante de réalisation de l'invention, dans laquelle le capot 50, lorsqu'il est en position de repos, recouvre le système d'actionnement 40, en empêchant ainsi l'accès audit système d'actionnement 40 à l'utilisateur. Ainsi, en position de repos du capot 50, il est impossible d'actionner le système d'actionnement 40 et donc la pompe 20. Simultanément, l'orifice de distribution 31 est protégé par ledit capot 50. Dans l'exemple représenté sur les figures 4 à 6, le capot 50 comporte un corps 51 sensiblement cylindrique et qui entoure en position de repos la tête de distribution 30 et le système d'actionnement 40, qui en l'occurrence est un système d'actionnement latéral comportant un bouton ou élément d'actionnement latéral 41 sur lequel l'utilisateur doit appuyer pour actionner la pompe. Avantageusement, ledit capot 50 comporte une paroi latérale 53 qui recouvre ledit élément d'actionnement latéral 41 lorsque le capot 50 est en position de repos, comme représenté sur la figure 4. Le capot 50 comporte également avantageusement un couvercle 52 qui est mobile par rapport audit corps 51, de préférence de telle sorte qu'il s'ouvre automatiquement pour découvrir l'orifice de distribution 31 lorsque l'utilisateur déplace le capot 50 vers sa position d'utilisation. Ainsi, en référence aux figures 4 et 5, il est visible que lorsque l'utilisateur déplace le capot 50 hors de sa position de repos représentée sur la figure 4, le couvercle mobile 52 coopère avec la tête de distribution 30 en étant ouvert progressivement par celle-ci pendant son déplacement vers sa position d'utilisation. Ceci est notamment obtenu parce que dans cet exemple de réalisation, le capot 50 se déplace en rotation autour de la tête de distribution 30 et autour dudit système d'actionnement 40, cette rotation entraînant un déplacement axial dudit capot 50 par rapport à ladite tête de distribution 30. Ceci peut avantageusement être réalisé au moyen de nervures et/ou rainures prévues dans la paroi interne du corps 51 du capot 50 et coopérant avec des nervures et/ou rainures correspondantes prévues sur le corps 1 du dispositif de distribution de produit fluide, comme cela est visible sur les figures 4 à 6. Ainsi, l'utilisateur déplace le capot 50 en rotation, ce qui provoque un déplacement axial vers le bas dudit capot par rapport à ladite tête, de sorte que ladite tête 30 vient pousser le couvercle 52 dans la position ouverte représentée sur la figure 6. A nouveau, la rotation peut être réalisée dans une direction quelconque, et l'on peut faire tourner le capot, le corps du distributeur, ou les deux pour réaliser le déplacement dudit capot. Dans la position d'utilisation de la figure 6, l'élément d'actionnement 41 est accessible à l'utilisateur, et la tête de distribution 30 est découverte, de sorte que l'utilisateur peut actionner la pompe 20 et distribuer une dose de produit.

Les figures 7 à 10 montrent un autre mode de réalisation de l'invention, dans lequel les moyens de distribution 20 sont des moyens de pulvérisation électrostatique ou piézoélectrique commandés électroniquement. Le système d'actionnement 40 comporte un bouton d'actionnement 41, avantageusement disposé sur un côté du corps 1. Des éléments de blocage 80, tels que des pattes, bloquent ledit bouton d'actionnement 41. Ces pattes 80 sont déplaçables électroniquement de la position de blocage représentée sur la figure 8, vers la position de libération représentée sur la figure 10. Ce déplacement, et éventuellement le déplacement inverse, est commandé par des moyens électroniques 70 reliés avantageusement à un contacteur 71. Ce contacteur 71 vient en contact avec le capot imperdable 50 lorsque celui-ci arrive dans sa position d'utilisation, ce qui désactive lesdites pattes de blocage 80 et les déplace vers leur position de libération. L'utilisateur peut alors actionner le bouton d'actionnement 41 pour distribuer une dose de produit. Lorsque le capot 50 est ramené vers sa position de repos, il n'y a plus de contact entre le capot 50 et le contacteur 71, et les pattes 80 reviennent dans leur position de blocage. Bien entendu, des variantes de réalisation sont envisageables, le blocage du dispositif pouvant être réalisé d'une manière quelconque, du moment que le capot 50, en position d'utilisation, désactive ce blocage.

Dans tous les modes de réalisation décrits ci-dessus, le capot 50 peut comporter des moyens de retour élastiques qui le ramènent vers sa position de repos après utilisation du dispositif. En variante, on pourrait envisager que c'est l'utilisateur lui-même qui ramène manuellement ledit capot vers sa position de repos. D'autre part, l'invention a été décrite en référence à des dispositifs de distribution de produit fluide ou pulvérulent dans lesquels la direction de distribution est axiale par rapport à l'axe central de la pompe et du réservoir, mais elle s'applique tout aussi bien à tous les types de dispositifs de distribution, et en particulier ceux comportant une tête de distribution ayant une direction de distribution radiale. Par ailleurs, bien que la présente invention soit particulièrement adaptée aux dispositif de distribution de produit fluide ou pulvérulent comportant un système d'actionnement latéral, elle n'est pas limitée à ce type de système, et s'applique au contraire à tous types de systèmes d'actionnement appropriés.

Bien que l'invention ait été décrite en référence à plusieurs modes de réalisation particuliers de celle-ci, il est entendu qu'elle n'est pas limitée à ces modes de réalisation, et que l'homme de l'art peut y apporter toutes modifications utiles sans sortir du cadre de la présente invention tel que défini par les revendications annexées.

## Revendications

1. Dispositif de distribution de produit fluide ou pulvérulent à actionnement manuel comportant un réservoir de produit (10), des moyens de distribution (20) pour distribuer sélectivement le produit contenu dans le réservoir (10), une tête de distribution (30) comportant un orifice de distribution (31), et un système d'actionnement (40) pour actionner manuellement lesdits moyens de distribution (20), le dispositif comportant un capot (50) déplaçable entre une position de repos, dans laquelle il recouvre l'orifice de distribution (31) et empêche l'actionnement des moyens de distribution (20), et une position d'utilisation, dans laquelle il découvre l'orifice de distribution (31) et permet l'actionnement des moyens de distribution (20), ledit capot (50) étant imperdable et indépendant du système d'actionnement (40), **caractérisé en ce que** ledit système d'actionnement (40) comporte un élément d'actionnement latéral (41).

2. Dispositif selon la revendication 1, dans lequel ledit dispositif comporte des moyens de blocage (60) des moyens de distribution (20) empêchant l'actionnement des moyens de distribution (20), ledit capot (50) déplaçant et/ou déformant lesdits moyens de blocage (60) lorsqu'il est déplacé vers sa position d'utilisation pour permettre l'actionnement des moyens de distribution (20).

3. Dispositif selon la revendication 2, dans lequel lesdits moyens de blocage (60) sont des pattes élastiques (60) empêchant, en position de repos du capot (50), un déplacement axial relatif entre la tête de distribution (30) et le réservoir (10), lesdites pattes (60) étant déformées par le capot (50) en position d'utilisation.

4. Dispositif selon l'une quelconque des revendications précédentes, dans lequel ledit capot (50) comporte un corps (51) sensiblement cylindrique entourant la tête de distribution (30) en position de repos, et un couvercle (52) mobile par rapport audit corps (51), ledit couvercle (52) étant ouvert par l'utilisateur pour d'une part découvrir l'orifice de distribution (31), et d'autre part pour déplacer ledit capot (50) vers sa position d'utilisation.

5. Dispositif selon l'une quelconque des revendications précédentes,
dans lequel ledit capot (50) se déplace axialement en translation et/ou en rotation par rapport à ladite tête de distribution (30).

6. Dispositif selon la revendication 1, dans lequel, en position de repos, ledit capot (50) recouvre le système d'actionnement (40), empêchant l'accès audit système d'actionnement (40).

7. Dispositif selon la revendication 6, dans lequel ledit capot (50) comporte un corps (51) sensiblement cylindrique entourant, en position de repos, la tête de distribution (30) et le système d'actionnement (40), et un couvercle (52) mobile par rapport audit corps (51), ledit couvercle (52) s'ouvrant automatiquement pour découvrir l'orifice de distribution (31) lorsque l'utilisateur déplace ledit capot (50) vers sa position d'utilisation.

8. Dispositif selon la revendication 7, dans lequel ledit capot (50) se déplace en rotation autour de ladite tête de distribution (30) et autour dudit système d'actionnement (40), ladite rotation entraînant un déplacement axial dudit capot (50) par rapport à ladite tête de distribution (30).

9. Dispositif selon l'une quelconque des revendications précédentes, dans lequel ledit capot (50) comporte une paroi latérale (53) recouvrant ledit élément d'actionnement latéral (41) en position de repos.

10. Dispositif selon l'une quelconque des revendications précédentes, dans lequel lesdits moyens de distribution (20) sont réalisés sous la forme d'une pompe actionnée manuellement.

11. Dispositif selon l'une quelconque des revendications 1 à 9, dans lequel lesdits moyens de distribution (20) comportent des moyens de pulvérisation piézoélectrique ou électrostatique, le dispositif comportant des moyens électroniques (70) pour permettre et/ou empêcher l'actionnement desdits moyens de distribution (20), lesdits moyens électroniques (70) étant activés et/ou désactivés par ledit capot (50).

12. Dispositif selon la revendication 11, dans lequel des éléments de blocage (80) coopèrent avec le système d'actionnement (40), lesdits éléments de blocage (80) étant mobiles entre une position de blocage et une position de libération, et étant déplacés entre ces positions par lesdits moyens électroniques (70).

13. Dispositif selon la revendication 12, dans lequel lesdits éléments de blocage sont des pattes (80) bloquant le bouton d'actionnement (41) du dispositif, lesdits moyens électroniques (70) comportant un contacteur (71) qui vient en contact avec le capot imperdable (50) lorsqu'il est en position d'utilisation, ledit contacteur (71) provoquant le déplacement desdites pattes (80) vers leur position de libération lorsqu'il est en contact avec ledit capot imperdable.

## Patentansprüche

1. Von Hand zu betätigende Abgabevorrichtung für ein fluid- oder pulverförmiges Produkt, die einen Produktbehälter (10), Abgabeeinrichtungen (20) zum wahlweisen Abgeben des im Behälter (10) enthaltenen Produktes, einen Abgabekopf (30), der eine Abgabeöffnung (31) aufweist, und ein Betätigungssystem (40) zum von Hand erfolgenden Betätigen der Abgabeeinrichtungen (20) umfasst, wobei die Vorrichtung eine Haube (50) besitzt, die zwischen einer Ruhelage, in der sie die Abgabeöffnung (31) verdeckt und die Betätigung der Abgabeeinrichtungen (20) verhindert, und einer Verwendungsstellung verschiebbar ist, in der sie die Abgabeöffnung (31) freigibt und die Betätigung der Abgabeeinrichtungen (20) ermöglicht, wobei die Haube (50) unverlierbar und vom Betätigungssystem (40) unabhängig ist, **dadurch gekennzeichnet, dass** das Betätigungssystem (40) ein seitliches Betätigungselement (41) umfasst.

2. Vorrichtung nach Anspruch 1, bei der die Vorrichtung Blockiereinrichtungen (60) für die Abgabeeinrichtungen (20) umfasst, welche eine Betätigung der Abgabeeinrichtungen (20) verhindern, wobei die Kappe (50) diese Blockiereinrichtungen (60) verschiebt und/oder verformt, wenn sie zu ihrer Verwendungsstellung hin verschoben wird, um eine Betätigung der Abgabeeinrichtungen (20) zu ermöglichen.

3. Vorrichtung nach Anspruch 2, bei der die Blockiereinrichtungen (60) elastische Ansätze (60) sind, die in der Ruhelage der Haube (50) eine axiale Relativverschiebung zwischen dem Abgabekopf (30) und dem Behälter (10) verhindern, wobei diese Ansätze (60) durch die Haube (50) in der Verwendungsstellung verformt werden.

4. Vorrichtung nach einem der vorhergehenden Ansprüche, bei der die Haube (50) einen im wesentlichen zylindrischen Körper (51) aufweist, der in der Ruhelage den Abgabekopf (30) umgibt, und eine bezüglich des Körpers (51) bewegliche Abdeckung (52), wobei diese Abdeckung (52) vom Verwender geöffnet wird, um einerseits die Abgabeöffnung (31) freizugeben und andererseits um die Haube (50) in ihre Verwendungsstellung zu verschieben.

5. Vorrichtung nach einem der vorhergehenden Ansprüche, bei der die Haube (50) bezüglich des Abgabekopfes (30) axial translatorisch verschiebbar und/oder verdrehbar ist.

6. Vorrichtung nach Anspruch 1, bei der in der Ruhelage die Haube (50) das Betätigungssystem (40) abdeckt und einen Zugang zu diesem Betätigungssystem (40) verhindert.

7. Vorrichtung nach Anspruch 6, bei der die Haube (50) einen im wesentlichen zylindrischen Körper (51) umfasst, der in der Ruhelage den Abgabekopf (30) und das Betätigungssystem (40) umgibt, sowie eine bezüglich des Körpers (51) bewegliche Abdeckung (52), wobei diese Abdeckung (52) sich automatisch öffnet, um die Abgabeöffnung (31) freizugeben, wenn der Verwender die Haube (50) in ihre Verwendungsstellung verschiebt.

8. Vorrichtung nach Anspruch 7, bei der die Haube (50) um den Abgabekopf (30) und um das Betätigungssystem (40) herum verdrehbar ist, wobei diese Drehung eine axiale Verschiebung der Haube (50) bezüglich des Abgabekopfes (30) bewirkt.

9. Vorrichtung nach einem der vorhergehenden Ansprüche, bei der die Haube (50) eine Seitenwand (53) umfasst, die in der Ruhestellung das seitliche Betätigungselement (41) verdeckt.

10. Vorrichtung nach einem der vorhergehenden Ansprüche, bei der die Abgabeeinrichtungen (20) in der Form einer von Hand betätigbaren Pumpe realisiert sind.

11. Vorrichtung nach einem der Ansprüche 1 bis 9, bei der die Abgabeeinrichtungen (20) piezoelektrische oder elektrostatische Zerstäubungseinrichtungen umfassen und die Vorrichtung elektronische Einrichtungen (70) aufweist, um die Betätigung dieser Abgabeeinrichtungen (20) zu ermöglichen und/oder zu verhindern, wobei die elektronischen Einrichtungen (70) durch die Haube (50) aktiviert und/oder deaktiviert werden.

12. Vorrichtung nach Anspruch 11, bei der Blockierelemente (80) mit dem Betätigungssystem (40) zusammenwirken, wobei die Blockierelemente (80) zwischen einer Blockierposition und einer Freigabeposition bewegbar sind und von den elektronischen Einrichtungen (70) zwischen diesen Positionen verstellt werden.

13. Vorrichtung nach Anspruch 12, bei der die Blockierelemente Schenkel (80) sind, die die Betätigungstaste (41) der Vorrichtung blockieren, wobei die elektronischen Einrichtungen (70) einen Kontaktgeber (71) aufweisen, der mit der unverlierbaren Haube (50) in Kontakt kommt, wenn sie sich in der Bedienposition befindet, wobei der Kontaktgeber (71) die Verstellung der Schenkel (80) in ihre Freigabeposition bewirkt, wenn er sich in Kontakt mit der unverlierbaren Haube befindet.

## Claims

1. A manually-actuated device for dispensing a fluid in liquid or powder form and that comprises a fluid reservoir (10), dispensing means (20) for selectively dispensing the fluid contained in the reservoir (10), a dispensing head (30) provided with a dispensing orifice (31), and an actuating system (40) for manually actuating said dispensing means (20), said device being provided with a cap (50) mounted to move between a rest position, in which it covers the dispensing orifice (31) and prevents the dispensing means (20) from being actuated, and an in-use position, in which it uncovers the dispensing orifice (31) and enables the dispensing means (20) to be actuated, said cap (50) being a captive cap and independent from the actuating system (40), **characterized in that** said actuating system (40) comprises a side actuating element (41).

2. A device according to claim 1, in which said device is provided with locking means (60) for locking the dispensing means (20), which locking means prevent said dispensing means (20) from being actuated, said cap (50) moving and/or deforming said locking means (60) when it is moved into its in-use position to enable the dispensing means (20) to be actuated.

3. A device according to claim 2, in which said locking means (60) are resilient tabs (60) which, when the cap (50) is in the rest position, prevent the dispensing head (30) and the reservoir (10) from moving relative to each other, said tabs (60) being deformed by the cap (50) when it is in the in-use position.

4. A device according to any preceding claim, in which said cap (50) comprises a substantially cylindrical body (51) that surrounds the dispensing head (30) when the cap is in the rest position, and a cover (52) mounted to move relative to said body (51), said cover (52) being opened by the user firstly to uncover the dispensing orifice (31), and secondly to move said cover (50) into its in-use position.

5. A device according to any preceding claim, in which said cap (50) is moved axially in translation and/or in rotation relative to said dispensing head (30).

6. A device according to claim 1, in which, when the cap (50) is in the rest position, it covers the actuating system (40), thereby preventing access to said actuating system (40).

7. A device according to claim 6, in which said cap (50) comprises a substantially cylindrical body (51) which, when the cap is in the rest position, surrounds the dispensing head (30) and the actuating system (40), and a cover (52) mounted to move relative to said body (51), said cover (52) opening automatically to uncover the dispensing orifice (31) when the user moves said cap (50) towards its in-use position.

8. A device according to claim 7, in which said cap (50) is moved in rotation about said dispensing head (30) and about said actuating system (40), this movement in rotation causing said cap (50) to be moved axially relative to said dispensing head (30).

9. A device according to any preceding claim, in which said cap (50) has a side wall (53) covering said side actuating element (41) when said cap is in the rest position.

10. A device according to any preceding claim, in which said dispensing means (20) are implemented in the form of a pump that is actuated manually.

11. A device according to any one of claims 1 to 9, in which said dispensing means (20) comprise piezoelectric or electrostatic spray means, the device including electronic means (70) for enabling and/or for disabling actuation of said dispensing means (20), said electronic means (70) being activated and/or deactivated by said cap (50).

12. A device according to claim 11, in which locking elements (80) co-operate with the actuating system (40), said locking elements (80) being mounted to move between an locking position and a release position, and being moved between these positions by said electronic means (70).

13. A device according to claim 12, in which said locking elements are tabs (80) for locking the actuating button (41) of the device, said electronic means (70) comprising a contactor (71) that comes into contact with the captive cap (50) when said cap is in the in-use position, said contactor (71) causing said tabs (80) to move into their release position when it is contact with said captive cap.
